# FASCICULE DE BREVET EUROPEEN

(11) **EP 4 456 853 B1**
(45) Date de publication et mention de la délivrance du brevet: **19.11.2025**
(21) Numéro de dépôt: 22809436.3
(22) Date de dépôt: 27.10.2022
(51) Int. Cl.: A61G 5/12

(54) **DISPOSITIF DE REPOSE-JAMBES INCLINABLE POUR FAUTEUIL ROULANT**
NEIGBARE BEINSTÜTZENVORRICHTUNG FÜR ROLLSTUHL
INCLINABLE LEG-REST DEVICE FOR WHEELCHAIR

(30) Priorité: 29.12.2021 FR 2114639; 29.12.2021 FR 2114642
(43) Date de publication de la demande: 06.11.2024
(73) Titulaire: NEW LIVE INGENIERIE, 67660 Betschdorf (FR)
(72) Inventeur: OHRUH, Michel, 67660 Betschdorf (FR)
(74) Mandataire: Cabinet Bleger-Rhein-Poupon
(86) Numéro de dépôt international: PCT/EP2022/080034
(87) Numéro de publication internationale: WO 2023/126090

(56) Documents cités:
- EP-A1- 2 438 896
- DE-U1- 202012 103 029
- US-A1- 2003 075 967

## Description

La présente invention concerne le domaine des fauteuils roulants, et plus particulièrement un dispositif de repose-jambes inclinable.

Un fauteuil roulant comporte principalement un châssis roulant sur lequel est assujetti un fauteuil comportant outre une assise, un dossier et des accoudoirs, un repose-jambes, consistant en un plateau garni de coussinets pour reposer les mollets et qui est d'angle réglable en étant monté pivotant sur le châssis, afin que l'utilisateur puisse trouver une position la plus confortable possible entre les deux positions extrêmes, jambes fléchies et jambes allongées.

D'autre part, de manière générale et habituelle, le repose-jambes comporte à son extrémité libre un repose-pieds, se présentant sous la forme d'une plateforme ou palette d'angle réglable.

Enfin, les coussinets et le repose-pieds comportent préférentiellement des moyens de réglage, permettant à l'utilisateur de trouver la position la plus confortable.

La possibilité de faire varier l'angle du repose-jambes par rapport au fauteuil, pose cependant un problème, à savoir que l'axe de pivotement du repose-jambes et celui de l'articulation du genou de l'utilisateur ne sont pas coaxiaux, mais très excentrés, l'axe de pivotement du repose-jambes étant notamment situé en dessous et en arrière de celui de l'articulation du genou.

Ainsi, lors du passage de la position jambes fléchies à la position jambes allongées par exemple, la distance entre le repose-pieds et l'axe de l'articulation des genoux diminue, laissant donc moins de place aux jambes, et inversement lors du repliement.

Ppour pallier cet inconvénient, le dispositif de repose-jambe comprend une structure montée pivotante sur le châssis du fauteuil sur laquelle peut coulisser longitudinalement, perpendiculairement à l'axe de pivotement, le plateau garni de coussinet, en sorte de permettre une adaptation et réglant la distance entre le repose-pieds et l'axe des genoux.

Il demeure toutefois un autre problème, en effet, lors du passage de la position jambes fléchies à jambes allongées, les pieds sont en appui sur le repose-pieds mais l'axe de pivotement de la structure qui porte le pose-jambes est placé en dessous de l'axe des genoux, en sorte que les mollets de l'utilisateur ne touchent plus les coussinets ce qui présente un inconfort pour d'utilisateur, puisque les jambes se retrouvent en hyperextension.

Bien entendu, lors du mouvement inverse du passage de la position jambes allongées à jambes fléchies, il se pose le problème symétrique, à savoir que si les mollets reposent sur les coussinets, les pieds ne sont plus accolés au repose-pieds.

Pour pallier cet inconvénient, il a été proposé divers dispositifs permettant de faire varier la hauteur des coussinets, souvent manuels, parfois automatiques au travers d'un jeu de bielles par exemple. Ces dispositifs présentent toutefois des inconvénients, notamment en ce que pour atteindre les objectifs de réglages de la hauteur des coussinets, on modifie la position initiale qui est pourtant la plus confortable pour l'utilisateur.

La demande de brevet américain US2003075967 décrit ainsi un repose-jambes relevable pour fauteuil roulant. Le repose-jambes comprend un cadre pour soutenir la partie inférieure de la jambe d'un utilisateur, le cadre pouvant être fixé au fauteuil roulant, le cadre étant mobile entre une position abaissée et une position relevée autour d'un point de pivot lorsqu'il est fixé au fauteuil roulant.

Ce document ne permet toutefois pas de résoudre les inconvénients précités.

La présente invention a pour but de remédier aux divers inconvénients précités, en proposant un dispositif de repose-jambes de conception simple, qui permet de passer d'une position jambes fléchies à jambes allongées et inversement, sans modifier la position initiale choisie pour être la plus confortable pour l'utilisateur.

Le dispositif de repose-jambes inclinable pour fauteuil roulant selon l'invention, où ledit fauteuil comporte un châssis roulant sur lequel est assujetti un fauteuil comportant outre une assise, un dossier et des accoudoirs, ledit repose-jambes comprenant une structure montée pivotante sur ledit châssis, afin que l'utilisateur puisse trouver une position entre deux positions extrêmes, jambes fléchies et jambes allongées, ledit repose-jambes comprenant également un plateau ou analogue garni de coussinets pour poser les mollets, et qui est monté coulissant sur ladite structure pivotante, en sorte d'en permettre un réglage en longueur et une adaptation du positionnement desdits coussinets, et il se caractérise en ce que ledit plateau est monté coulissant sur ladite structure pivotante au travers d'un chemin de guidage courbe, qui est convexe du côté supportant les jambes.

Ainsi, la courbure du trajet parcouru par le plateau lors de sa translation, génère une élévation dudit plateau par rapport au plan général de la structure pivotante, suffisante à compenser le décalage dû au pivotement.

Selon une caractéristique additionnelle du dispositif de repose-jambes inclinable selon l'invention, la structure pivotante est mue par un vérin électrique, solidaire de ladite structure pivotante, et dont la tige est solidarisée au châssis, au travers d'un pivot d'axe excentré par rapport à celui de pivotement de ladite structure pivotante.

Selon une autre caractéristique additionnelle du dispositif de repose-jambes inclinable selon l'invention, le plateau mobile est relié au châssis par l'intermédiaire d'une sangle ou analogue, laquelle passe sur des poulies de renvoi, dont l'une est mobile sous l'effet du pivotement, en sorte de générer une modification du trajet de ladite sangle ou analogue lors de l'opération de repliement, et inversement, et donc le déplacement dudit plateau mobile.

Selon une autre caractéristique additionnelle du dispositif de repose-jambes inclinable selon l'invention, la structure pivotante comporte une première poulie de renvoi à proximité de l'axe de pivotement de ladite structure pivotante, tandis qu'une bielle montée pivotante par une extrémité sur le châssis et s'étendant sous ladite structure pivotante, comporte à son autre extrémité une poulie de renvoi, apte à s'éloigner de ladite première poulie de renvoi lors de l'opération de repliement, et inversement.

Les avantages et les caractéristiques du dispositif de repose-jambes inclinable selon l'invention, ressortiront plus clairement de la description qui suit et qui se rapporte au dessin annexé, lequel en représente un mode de réalisation non limitatif.

Dans le dessin annexé :
- la figure 1 représente une vue schématique en élévation de profil d'un dispositif de repose-jambes selon l'invention en position repliée,
- la figure 2 représente une vue schématique en élévation de profil du même dispositif de repose-jambes dans une position intermédiaire de déploiement,
- la figure 3 représente une vue schématique en élévation de profil du même dispositif de repose-jambes en position déployée.

En référence à ces figures on peut voir un dispositif de repose-jambes selon l'invention, qui comporte une structure 1 montée pivotante sur une partie 2 d'un châssis de fauteuil roulant non représenté, autour d'un pivot 20 et sous l'action d'un vérin 3, tandis qu'un plateau 4 est monté coulissant sur la structure 1. Ce plateau 4 est équipé de coussinets 40, dont un seul est visible, destinés à supporter les mollets de l'utilisateur, et comporte à son extrémité libre une palette repose-pieds 41.

Le pivotement de la structure 1 est assuré par le vérin 3, qui est de préférence électrique, solidarisé en pivotement à la structure 2, et dont la tige 30 est rendue solidaire de la partie 2 du châssis.

L'extrémité de la tige 30 porte une poulie 31 par l'intermédiaire d'un pivot 32 solidaire de la partie 2 du châssis, et d'axe parallèle à celui du pivot 20, et excentré par rapport à ce dernier. On comprendra que la course en extension de tige 30 provoque le déploiement de la structure 1, comme cela est montré sur les figures 2 et 3.

Comme cela a été exposé, il est nécessaire d'allonger la partie repose-jambe lors du déploiement, la distance entre le repose-pieds et l'axe de l'articulation des genoux diminue, ce qui est obtenu par le coulissement du plateau 4 sur la structure pivotante 1. Il convient toutefois que ce mouvement de translation soit motorisé.

Le coulissement dans un sens ou dans un autre est obtenu par la modification du trajet parcouru par une sangle ou analogue 5, représentée en transparence sur ces figures, en allongeant ou raccourcissant la distance séparant ses deux extrémités, dont l'une 50 est fixée au plateau mobile 4, tandis que l'autre 51 est fixée à la partie 2 du châssis.

On notera que, non limitativement, on utilise préférentiellement une sangle.

Ce raccourcissement ou allongement est obtenu au gré du pivotement de la structure 1, sous l'action du vérin 3, au travers du déplacement d'une poulie de renvoi 33, laquelle est montée à l'extrémité libre d'une bielle 21, articulée sur la partie 2 du châssis, et qui s'étend sous la structure 1. D'autre part, la structure 1 comporte, à proximité du pivot 20, une poulie de renvoi 34.

Ainsi, la sangle 5 passe successivement, depuis la fixation de son extrémité 50 sur le plateau mobile 4, sur la poulie de renvoi 34, sur la poulie de renvoi 33 en passant sous la structure pivotante 1, puis sur la poulie 31 avant d'être fixée à la partie 2 du châssis par son extrémité 51.

Lors du pivotement en repliement de la structure 1, la bielle 21 est contrainte au repliement et sa poulie de renvoi 33 s'éloigne de la poulie de renvoi 34, ce qui allonge le trajet de la sangle 5 et donc fait coulisser le plateau 4 vers le pivot 20. Inversement, lors du déploiement de la structure 3, la poulie de renvoi 33 se rapproche de la poulie de renvoi 34, ce qui raccourci le trajet de la sangle 5 et permet au plateau 4 de s'éloigner du pivot 20.

Cette configuration permet le déplacement du plateau 4 au gré du pivotement de la structure 1 sous l'action du vérin 3.

Si cette architecture permet le mouvement de translation automatique du plateau 4 lors du repliement ou du déploiement, cela ne permet pas de compenser la variation de hauteur des jambes par rapport aux coussinets 40.

Toutefois, selon l'invention, le coulissement du plateau 4 sur la structure 1 est réalisée au travers d'un chemin de guidage 10 de forme courbe, convexe vers le haut, c'est-à-dire en direction du plateau 4.

Ainsi, lors du relèvement du dispositif de repose-jambe, c'est-à-dire lors du relèvement de la structure 1 tel que cela est représenté sur les figures 2 et 3, outre l'allongement du repose jambes, sans modifications du réglage entre le repose-pieds 41 et les coussinets 40, ces derniers en suivant la courbure du chemin de guidage 10 s'éloignent du plan général de la structure 1 et inversement lors du repliement.

Selon l'invention, le réglage de hauteur des coussinets 40 est réalisé automatiquement lors du pivotement.

## Revendications

1. Dispositif de repose-jambes inclinable pour fauteuil roulant, où ledit fauteuil comporte un châssis (2) roulant sur lequel est assujetti un fauteuil comportant outre une assise, un dossier et des accoudoirs, ledit repose-jambes comprenant une structure (1) montée pivotante sur ledit châssis (2), afin que l'utilisateur puisse trouver une position entre deux positions extrêmes, jambes fléchies et jambes allongées, ledit repose-jambes comprenant également un plateau ou analogue (4) garni de coussinets (41) pour poser les mollets, et qui est monté coulissant sur ladite structure pivotante (1), en sorte de permettre un réglage en longueur et une adaptation du positionnement desdits coussinets (41), **caractérisé en ce que** ledit plateau (4) est monté coulissant sur ladite structure pivotante (1) au travers d'un chemin de guidage courbe (10), qui est convexe du côté supportant les jambes.

2. Dispositif de repose-jambes inclinable selon la revendication 1, **caractérisé en ce que** la structure pivotante (1) est mue par un vérin électrique (3), solidaire de ladite structure pivotante (1), et dont la tige (30) est solidarisée au châssis (2), au travers d'un pivot d'axe excentré par rapport à celui (20) de pivotement de ladite structure pivotante (2).

3. Dispositif de repose-jambes inclinable selon la revendication 1 ou la revendication 2, **caractérisé en ce que** le plateau mobile (4) est relié au châssis (2) par l'intermédiaire d'une sangle ou analogue (5), laquelle passe sur des poulies de renvoi (31, 33, 34), dont l'une (33) est mobile sous l'effet du pivotement, en sorte de générer un allongement du trajet de ladite sangle ou analogue (5) lors de l'opération de repliement, et inversement, et donc le déplacement dudit plateau mobile (4).

4. Dispositif de repose-jambes inclinable selon la revendication 3, **caractérisé en ce que** la structure pivotante (1) comporte une première poulie de renvoi (34) à proximité de l'axe de pivotement (20) de ladite structure pivotante (2), tandis qu'une bielle (21) montée pivotante par une extrémité sur le châssis (2) et s'étendant sous ladite structure pivotante (1), comporte à son autre extrémité une poulie de renvoi (33), apte à s'éloigner de ladite première poulie de renvoi (34) lors de l'opération de repliement, et inversement.

## Patentansprüche

1. Neigbare Beinstützenvorrichtung für einen Rollstuhl, wobei der Rollstuhl ein Fahrgestell (2) umfasst, an dem ein Sitz angebracht ist, umfassend neben einer Sitzfläche, auch eine Rückenlehne und Armlehnen, wobei die Beinstützenvorrichtung eine schwenkbar am Gestell (2) angebrachte Struktur (1) umfasst, damit der Benutzer eine Position zwischen zwei Endpositionen, nämlich angewinkelte Beine und ausgestreckte Beine, einnehmen kann, wobei die Beinstützenvorrichtung ferner eine mit Polstern (41) zum Auflegen der Waden versehene Platte oder dergleichen (4) umfasst, die verschiebbar an der schwenkbaren Struktur (1) angebracht ist, um eine Längeneinstellung und eine Anpassung der Positionierung der Polster (41) zu ermöglichen,
**dadurch gekennzeichnet, dass** die Platte (4) auf der schwenkbaren Struktur (1) über eine gekrümmte Führungsschiene (10) verschiebbar montiert ist, die auf der die Beine stützenden Seite konvex ist.

2. Neigbare Beinstützenvorrichtung nach Anspruch 1, **dadurch gekennzeichnet, dass** die Schwenkstruktur (1) durch einen elektrischen Zylinder (3) bewegt wird, fest mit der Schwenkstruktur (1) verbunden, und dessen Schaft (30) über einen Drehzapfen, dessen Achse gegenüber der Schwenkachse (20) der Schwenkstruktur (2) exzentrisch ist, fest mit dem Gestell (2) verbunden ist.

3. Neigbare Beinstützenvorrichtung nach Anspruch 1 oder Anspruch 2, **dadurch gekennzeichnet, dass** die bewegliche Platte (4) über einen Riemen oder dergleichen (5) mit dem Gestell (2) verbunden ist, der über Umlenkrollen (31, 33, 34) verläuft, von denen eine (33) durch die Schwenkbewegung beweglich ist, um beim Einklappvorgang eine Verlängerung des Weges des Riemens oder dergleichen (5) zu erzeugen und umgekehrt, und also die Verschiebung der beweglichen Platte (4) zu bewirken.

4. Neigbare Beinstützenvorrichtung nach Anspruch 3, **dadurch gekennzeichnet, dass** die Schwenkstruktur (1) eine erste Umlenkrolle (34) in der Nähe der Schwenkachse (20) der Schwenkstruktur (2) aufweist, während eine Koppelstange (21), die mit einem Ende schwenkbar am Gestell (2) angebracht ist und sich unter der Schwenkstruktur (1) erstreckt, an ihrem anderen Ende eine Umlenkrolle (33) aufweist, die sich beim Einklappvorgang von der ersten Umlenkrolle (34) entfernen kann und umgekehrt.

## Claims

1. An inclinable leg rest device for a wheelchair, wherein said wheelchair comprises a wheeled frame (2) to which a seat is attached, which seat further comprises a seat portion, a backrest and armrests, said leg rest comprising a structure (1) mounted pivotably on said frame (2) in order for the user to be able to assume a position between two extreme positions of the legs being bent and the legs being straightened, said leg rest additionally comprising a board (4) or the like provided with pads (41) for calf placement, which board is slidably mounted on said pivoting structure (1) so as to enable a lengthwise adjustment and an adaptation of the positioning of said pads (41), **characterized in that** said board (4) is slidably mounted on said pivoting structure (1) through a curved guide path (10), which is convex on the side that supports the legs.

2. The inclinable leg rest device according to claim 1, **characterized in that** the pivoting structure (1) is moved by an electric jack (3), secured to said pivoting structure (1), and whose rod (30) is secured to the frame (2), through a pivot with an axis eccentric with respect to the pivot axis (20) of said pivoting structure (2).

3. The inclinable leg rest device according to claim 1 or claim 2, **characterized in that** the movable board (4) is connected to the frame (2) by means of a strap (5) or the like, which passes over return pulleys (31, 33, 34), one of which (33) is movable under the effect of the pivoting, so as to generate a lengthening of the path of said strap (5) or the like during the folding operation, and vice versa, and thus the displacement of said movable board (4).

4. The inclinable leg rest device according to claim 3, **characterized in that** the pivoting structure (1) comprises a first return pulley (34) proximate to the pivot axis (20) of said pivoting structure (2), while a connecting rod (21) pivotably mounted by one end on the frame (2) and extending under said pivoting structure (1) comprises, at its other end, a return pulley (33) capable of moving away from said first return pulley (34) during the folding operation, and vice versa.
